# EUROPÄISCHE PATENTSCHRIFT

(11) **EP 0 232 677 B1**
(45) Veröffentlichungstag und Bekanntmachung des Hinweises auf die Patenterteilung: **09.08.1989**
(21) Anmeldenummer: 86810577.6
(22) Anmeldetag: 10.12.1986
(51) Int. Cl.: F23D 11/00, F23D 11/06, F23D 11/26

(54) **Brenner, insbesondere Brenner zur Verbrennung von flüssigen Brennstoffen in gasförmigem Zustand**
Burner, particularly burner for burning liquid fuel in gaseous state
Brûleur, notamment brûleur pour la combustion de combustibles liquides en état gazeux

(30) Priorität: 30.12.1985 CH 5568/85
(43) Veröffentlichungstag der Anmeldung: 19.08.1987
(73) Patentinhaber: VTH AG Verfahrenstechnik für Heizung, FL-9490 Vaduz (LI)
(72) Erfinder: Füllemann, Jörg, CH-7302 Mastrils (CH); Boner, Heinrich, CH-7302 Malans (CH)
(74) Vertreter: Riederer, Conrad A., Dr.

(56) Entgegenhaltungen:
- EP-A- 0 036 128
- EP-A- 0 067 271

## Beschreibung

Die Erfindung betrifft einen Brenner, insbesondere einen Brenner zur Verbrennung von flüssigen Brennstoffen in gasförmigem Zustand, mit einem Motor zum Antrieb eines Lüfters und/oder einer Brennstoffpumpe, mit einem durch ein Gehäuse gebildeten Vergaserraum, welcher mindestens eine beheizbare Wand aufweist, mit einer im Vergaserraum angeordneten rotierbaren Vorrichtung, deren Antriebswelle mit dem Motor gekuppelt ist, und mit einem die Antriebswelle umschliessenden Mantel, welcher als Brennstoffzufuhrorgan in den Vergaserraum dient. Ein solcher Brenner wird in der EP-A-O 136 522 beschrieben.

Man unterscheidet zwischen Zerstäuberbrennern und Vergaserbrennern. Bei Zerstäuberbrennern wird der Brennstoff mit einer Düse versprüht und unter Luftzufuhr in einem Brennraum verbrannt. Da die Zerstäuberleistung der Düse nur innerhalb enger Grenzen variiert werden kann, haben Zerstäuberbrenner den Nachteil, dass ihre Leistung nicht kontinuierlich regelbar ist. Sie können auch nicht für sehr kleine Leistungen gebaut werden. Die kleinsten Düsen sind für einen Oelverbrauch von etwa 1,4 kg pro Stunde dimensioniert. Da die Leistung der Zerstäuberbrenner nicht kontinuierlich regelbar ist, werden Zerstäuberbrenner bei geringem Wärmebedarf intermittierend betrieben. Da die Betriebsintervalle nicht beliebig kurz gewählt werden können, sind relativ grosse Heizkessel als Energiespeicher notwendig. Der intermittierende Betrieb hat den Nachteil, dass das wiederholte Anspringen und Abschalten des Brenners starke Temperaturwechselbelastungen der Materialien sowie eine hohe Russ- und Schadstoffbelastung für Heizkessel, Kamin und Umwelt bringt. Unvollständige Verbrennung und Russbildung, die insbesondere in der Anlaufphase auftreten, beeinträchtigen den Gesamtwirkungsgrad einer Heizungsanlage erheblich. Ferner tragen die Abstrahlungsverluste der grossen Heizkessel weiter zur Verminderung des Gesamtwirkungsgrades bei.

Im Gegensatz zu den beschriebenen Zerstäuberbrennem haben Vergasungsbrenner in der Regel den Vorteil, dass sie entsprechend dem Heizbedarf kontinuierlich bis auf sehr kleine Leistungen hinunter geregelt werden können. Ferner wird bei der Verbrennung von vergastem Brennstoff eine wesentliche Verminderung der Emission von Schadstoffen, beispielsweise von unverbrannten Kohlenwasserstoffen und Russ, erreicht.

Trotz der vielen Vorteile, welche Vergasungsbrenner aufweisen, werden sie nur in geringem Ausmass eingesetzt. Ein wesentlicher Grund dafür besteht darin, dass die meisten Vergasungsbrenner viel Unterhalt benötigen. Vergasungsbrenner neigen in der Regel dazu, in der Vergaserkammer unerwünschte Ablagerungen zu bilden, die bald die Wirksamkeit der Vergasung und somit den Betrieb des Brenners erheblich beeinträchtigen.

In der EP-A-O 036 128 wird ein Vergasungsbrenner mit einer elektrisch beheizbaren Vergaserkammer beschrieben. Die Temperatur dieser Vergaserkammer wird von einem Temperaturfühler gemessen und mittels einer Regeleinrichtung auf einem optimalen Wert gehalten, um eine Verkokung von Brennstoff zu vermeiden. Eine weitere Massnahme zur Vermeidung der Verkokung besteht darin, dass die Vergaserkammer keine Lufteinlassöffnungen aufweist. Zudem ist in der Vergaserkammer eine rotierbare Einrichtung in Form eines Wischers untergebracht. Dieser Wischer dient dazu, den Brennstoff auf den beheizten Vergaserwänden fein zu verteilen und eine Bildung von Ablagerungen zu verhindern, so dass kein schädlicher Einfluss von Ablagerungen auf die Verdampfung des Brennstoffes auftritt. Das in der Vergaserkammer gebildete Gas verlässt die Kammer durch eine Düse mit relativ hoher Geschwindigkeit. Die Verbrennungsluft wird durch einen Lüfter gefördert. Eine modifizierte Form dieses Vergaserbrenners wird in der eingangs erwähnten EP-A-O 136 522 beschrieben. Die in diesen Druckschriften beschriebenen Brenner haben den Nachteil, dass sie relativ viel elektrische Energie zur Verdampfung des Brennstoffes benötigen. Brenner dieser Art sind zudem relativ teuer, weil sie einen Temperaturfühler und einen Temperaturregler benötigen. Verglichen mit anderen Vergaserbrennern, wo die Durchmischung von Brennstoff und Luft vor der Verbrennung in der Vergaserkammer erfolgt, hat die Verbrennung des aus einer Düse mit relativ hoher Geschwindigkeit austretenden Gases den Nachteil, dass sie relativ hohe Geräusche verursacht. Ferner können sich Kaltstartprobleme ergeben, weil die Luft vor der Verbrennung nicht oder nur unwesentlich erhitzt wird. Ferner ist es auch nachteilig, dass beim Abstellen ein Nachbrennen von vergastem Brennstoff mit russender Flamme erfolgen kann, wenn nicht besonders kostspielige Massnahmen zur Verhinderung des weiteren Austritts von vergastem Brennstoff aus der unter Druck stehenden Vergaserkammer getroffen werden.

Die EP-A-O 067 271 zeigt einen stufenlos regulierbaren Oelbrenner mit einer Lufteinlassöffnungen aufweisenden, elektrisch beheizten Verdampfungseinrichtung, welche von einem Thermostat überwacht wird. Diese Verdampfungseinrichtung ist becherförmig, wobei am Boden des Bechers Lufteinlassöffnungen vorgesehen sind. In diesem Becher befindet sich ein rotierender Zylinder zur Oelverteilung. Dieser Zylinder füllt den Verdampferraum im Becher bis auf einen kleinen Spalt aus. Zur Oelverteilung wird dem rotierenden Zylinder über eine hohle Antriebswelle Oel zugeführt, das dann durch die Zentrifugalkraft aus den radialen Bohrungen im rotierenden Zylinder an die Innenwände des Verdampferraums geschleudert wird. Oelbrenner dieser Art haben jedoch keine kommerzielle Anwendung gefunden. Nachteilig ist, dass die Vergaserkammer zu Verschmutzung neigt, wobei der Lufteintritt, bzw. der Luft/Gasgemisch-Austritt gestört wird. Da der Druckunterschied zwischen Lufteinlass und Luft/Gasgemisch-Auslass sehr klein ist, führt bereits eine geringe Verschmutzung zu einer russenden Flamme. Ein weiterer Nachteil besteht darin, dass der rotierende Zylinder über die Zylindermantelfläche sehr viel Wärme aufnimmt und über die Antriebswelle zum Antriebsmotor hinleitet, welcher dadurch Schaden nehmen kann, wenn nicht kostspielige Vorrichtungen zu seinem Schutz getroffen werden. Die Notwendigkeit der Thermostat- überwachung des Vergasers trägt ferner zur Erhöhung der Anschaffungskosten für den Brenner bei.

Die US-PS 3 640 673 beschreibt einen Brenner für einen Petroleumofen, bei welchem ein Ventilator in der elektrisch und durch die Flamme des Brenners beheizbaren Vergaserkammer angeordnet ist. Zwischen der Peripherie des Ventilators und der beheizten Wandungsfläche der Vergaserkammer besteht ein relativ grosser Zwischenraum. Auf der Antriebswelle für den Ventilator befindet sich eine Sprühscheibe für den Brennstoff.Wenn im Betrieb Brennstoff auf die Sprühscheibe gespritzt wird, verteilt diese den Brennstoff in feine Tröpfchen, die durch die Zentrifugalkraft nach aussen geschleudert werden. Dabei werden sie durch den Ventilator mit der in die Vergaserkammer einströmenden, vorgewärmten Luft vermischt. Da der Abstand zwischen der Peripherie des Lüfters und der beheizten Wandungsfläche der Vergaserkammer relativ gross ist, verdampfen die meisten Brennstofftröpfchen ohne je in Kontakt mit einer Wandungsfläche zu kommen. Die wenigen Brennstofftröpfchen, die an der beheizten Wandung der Vergaserkammer auftreffen, verdampfen dann dort. Nachteilig ist dabei, dass sich an den Wandungen Ablagerungen bilden, welche die Verdampfung insbesondere in der Anlaufphase, wenn die Vergaserkammer nur elektrisch beheizt wird, beeinträchtigen. Dies kann dann zu Startproblemen führen. Ein weiterer Nachteil des beschriebenen Brenners besteht darin, dass er praktisch ein atmosphärischer Brenner ist und sich somit nicht zum Einsatz bei einem Heizkessel eignet.

In der nicht-vorveröffentlichten EP-A 0 166 329 wird ein Vergaserbrenner beschrieben, bei welchem ein mit Schaufeln versehener Rotor, dessen Schaufeln sich bis in die Nähe der beheizbaren Wandung der Vergaserkammer erstrecken, angeordnet ist. Die Vergaserkammer besitzt einen Lufteinlass. Der über die Rotorwelle zugeführte Brennstoff wird vom Rotor fein verteilt und mit verdichteter Luft gemischt, wobei er in der heissen Vergaserkammer verdampft. Das Gemisch kann dann durch Oeffnungen in einer Brennerplatte mit relativ hohem Druck entweichen und mit einer geräuscharmen blauen Flamme verbrennen.

Der Vollständigkeit halber wird noch auf den in der CH-PS 628 724 beschriebenen Oelbrenner hingewiesen, der zwar ein Zerstäuberbrenner ist, aber zugleich Merkmale eines Vergasungsbrenners aufweist. Er hat den Zerstäuberbrennern innewohnenden Nachteil, dass er nicht in einem weiten Leistungsbereich regelbar ist. Auch im untersten Leistungsbereich erfordert er noch einen relativ hohen Durchsatz von 1,6 bis 2,1 kg Oel pro Stunde.

Um eine Vergasung der zersprühten Oeltröpfchen zu erzielen sind koaxial zur Düse ein Mischrohr und ein Flammrohr vorgesehen. Im Betrieb wird das Oel durch die Düse in das Mischrohr gespritzt, in das auch die zur Verbrennung notwendige Luft geblasen wird. Am Ende des Mischrohrs bildet sich dann eine Flamme aus. Ein Teil der heissen Verbrennungsgase wird dann zum Anfang des Mischrohrs rezirkuliert und dort mit dem Oelnebel/Luftgemisch zwecks Wärmeaustausch vermischt. Dieser Brenner ermöglicht dank der Rezirkulation eines Teils der Verbrennungsgase eine weitgehende Vergasung der Oeltröpfchen im Mischrohr und somit eine bessere Verbrennung mit geringerer Russbildung. Wie aber bereits erwähnt wurde, ist er nicht in einem grossen Leistungsbereich regelbar und erfordert im untersten Leistungsbereich einen relativ hohen Oeldurchsatz. Zusätzliche Probleme bietet der beschriebene Brenner beim Starten und beim Abstellen. Dies ist umso gravierender, weil der Brenner intermittierend betrieben werden muss. Beim Start ist das Mischrohr kalt und hat somit keine Verdampferwirkung. Die Flamme ist daher stark russend, bis das Mischrohr eine hohe Temperatur erreicht hat und in der Lage ist, das auftreffende Oel zu verdampfen. Beim Abstellen des Brenners erfolgt ein Nachbrennen des aus der Düse tropfenden Oels mit stark russender Flamme. Da ferner beim Abstellen das nahe der Düse gelegene Mischrohr noch hellrot glühend ist, strahlt es viel Wärme gegen die Düse hin ab, was zu einer Verkokung von Brennstoff in der Düse führen kann. Dadurch kann die Düse, insbesondere wenn es sich um eine kleine Düse handelt, verstopft werden.

Es ist Aufgabe der vorliegenden Erfindung, einen Brenner der eingangs erwähnten Art zu schaffen, der die beschriebenen Nachteile der bekannten Brenner mindestens zum Teil vermeidet. Er soll insbesondere ein Betrieb bei geringen Leistungen und/oder eine Anpassung der Leistung entsprechend dem Heizbedarf ermöglichen, betriebssicher sein und wenig Unterhaltsarbeiten erfordern.

Gemäss der Erfindung wird dies bei einem Brenner der eingangs erwähnten Art dadurch erreicht, dass das vergaserseitige Ende des Mantels eine erste Axiallagerfläche aufweist, dass die rotierbare Vorrichtung eine zweite Axiallagerfläche aufweist, und dass Stellmittel vorgesehen sind, um die beiden Axiallagerflächen auseinander oder zueinander zu bewegen, um entsprechend dem Wärmebedarf Brennstoff in die Vergaserkammer einzulassen oder die Brennstoffzufuhr abzustellen. Der Brenner benötigt also keine Düse und vermeidet die damit verbundenen Nachteile, wie Verstopfungsgefahr, fehlende Regelbarkeit, Unmöglichkeit des Betriebs in einem tiefen Leistungsbereich, unvollständige Verbrennung und Russbildung, usw. Durch die rotierende Axiallagerfläche wird eine gute Verteilung des Brennstoffs im Vergaserraum bewirkt, was die vollständige Vergasung des Brennstoffs gewährleistet. Die pro Zeiteinheit geförderte Brennstoffmenge kann auf einfache Weise durch den Förderdruck geregelt werden. Da im Betrieb eine Relativbewegung zwischen den Axiallagerflächen erfolgt, besteht keine Verstopfungsgefahr. Beim Abstellen des Brenners wird ein Nachbrennen vermieden, weil die Axiallagerflächen dicht aneinander liegen und keinen Brennstoff mehr ausfliessen lassen. Es ist ein äusserst einfacher Aufbau möglich, der keine hochpräzisen Teile,wie Zerstäuberdüsen, erfordert. Da die Axiallagerflächen beim Abstellen aneinander reiben, findet eine Selbstreinigung statt.

Zweckmässigerweise werden die Stellmittel durch eine hydraulische Vorrichtung und eine Feder gebildet. Dies ermöglicht eine einfache und betriebssichere Konstruktion. Die hydraulische Vorrichtung besteht vorteilhaft aus einer Aussparung bei einer Axiallagerfläche. In diese Aussparung kann somit im Betrieb Brennstoff einfliessen und einen Druck erzeugen, welcher die beiden Axiallagerflächen auseinandertreibt und den Austritt des Brennstoffes ermöglicht. Diese Konstruktion ist extrem einfach und billig.

Vorteilhaft ist die Feder eine in einem Raum zwischen Antriebswelle und Mantel angeordnete Schraubenfeder, die mit einem Ende an einem Flansch oder Stellring der Antriebswelle und mit dem anderen Ende an einem Gleitring anliegt, der seinerseits an einem Absatz des Mantels anliegt. Dies ergibt eine einfache und betriebssichere Konstruktion der Stellmittel, wobei eine Schmierung des Gleitrings durch den Brennstoff erfolgen kann. Es wäre aber auch möglich, die Schraubenfeder und die übrigen Elemente in einem Raum anzuordnen, wo sie nicht vom Brennstoff umflossen werden.

Vorteilhaft wird das vergaserseitige Ende des Mantels durch ein Keramikrohr gebildet. Dieses kann zugleich als Lager für die Antriebswelle der rotierbaren Vorrichtung ausgebildet sein. Eine solche Ausbildung erweist sich als zweckmässig, weil in diesem Bereich relativ hohe Temperaturen auftreten.

An der Peripherie der zweiten Axiallagerfläche ist vorteilhaft eine Sprühkante ausgebildet. Diese ermöglicht beim Rotieren ein leichtes Abreissen der Öltröpfchen und begünstigt damit eine feine Verteilung des Brennstoffes.

Wenn es auch möglich wäre, den Vergaserraum als geschlossene, vor Luftzutritt geschützte Kammer auszubilden, wird gemäss einer Ausführungsform der Erfindung der Vergaserraum im Bereich des die Antriebswelle umschliessenden Mantels mit einem Lufteinlass versehen. Die Durchmischung von Brennstoff und Luft vor der Verbrennung ermöglicht einen ruhigen Betrieb des Brenners. Des weiteren bewirkt die Luftzufuhr in der Nähe der Antriebswelle eine Kühlung derselben und somit einen Schutz der Lager und des Motors.

Zweckmässigerweise ist beim Lufteinlass zusätzlich ein Rezirkulationseinlass angeordnet, wobei eine koaxiale Anordnung besonders einfach und zweckmässig ist. Dies ermöglicht eine Rezirkulation von heissen Abgasen, wodurch das Vergasergehäuse und der Vergaserraum aufgeheizt wird. Dies hat den Vorteil, dass nach der Startphase keine elektrische Heizung notwendig ist. Die Verdampfungswärme wird also von der Flamme geliefert. Durch starke Aufheizung des Vergasergehäuses wird die Bildung von Ablagerungen verhindert. Der Leidenfrosteffekt verhindert eine Berührung der mikroskopisch kleinen Oeltröpfchen mit der heissen Wandung. Die Oeltröpfchen tanzen vielmehr auf einer Art Luftkissen, bis sie ganz verdampft sind. Die gewünschte starke Aufheizung der Vergaserraumwandung kann insbesondere durch die Anordnung des Rezirkulationseinlasses an der Peripherie des Lufteinlasses erzielt werden. Eine elektrische Heizung für die Startphase wird zweckmässigerweise an der Wandung des Vergasergehäuses beim Rezirkulationseinlass angeordnet. Da sofort nach der Flammenbildung eine Rezirkulation heisser Gase erfolgt, kann die elektrische Heizung relativ klein dimensioniert werden und kurz nach dem Start ausgeschaltet werden.

Das Vergasergehäuse wird vorteilhaft durch ein zylindrisches oder konisches Rohr gebildet. Dies ergibt eine besonders einfache und billige Konstruktion des Vergasergehäuses. Die Innenseite des Rohrs ist vorteilhaft mit einem oberflächenvergrössemden Einsatz, z.B. einem Metallgewebe, versehen. Dadurch wird die Verdampfung des Brennstoffes erleichtert.

Wenn es auch möglich wäre, dass die rotierbare Vorrichtung im Verdampferraum lediglich die beschriebene zweite Axiallagerfläche aufweist, um der Verteilung des Öls zu dienen, erweist es sich doch als vorteilhaft, die rotierbare Vorrichtung weiter als einen mit Schaufeln versehenen Rotor auszubilden, dessen Schaufeln bis in die Nähe der Innenwandung des Rohrs reichen. Durch diesen Rotor wird dann eine noch bessere Verteilung des Brennstoffes erwirkt. Zudem erfolgt eine intensive Durchmischung des Brennstoffes mit Luft und eine Förderwirkung für das Brennstoff/Luftgemisch nebst den übrigen Vorteilen, die in der eingangs erwähnten EP-A 0 166 329 beschrieben werden.

Vorteilhaft ist eine von einem Heizungsregler steuerbare Einrichtung, z.B. ein Druckreduzierventil, vorgesehen, um den Druck in der Brennstoffzufuhrleitung zu regeln. Entsprechend dem Heizbedarf kann der Druck zwischen etwa 0,5 bis 5 bar geregelt werden, was einer Regelung der Leistung im Verhältnis 1 zu 10 entspricht. Diese Regelung kann also mit sehr einfachen Mitteln auf einfache und betriebssichere Weise erfolgen. Da auch ein Betrieb mit einem Durchsatz von etwa 0,1 kg Brennstoff pro Stunde möglich ist, kann der Brenner auch dort eingesetzt werden, wo bisher sogenannte Schalenbrenner eingesetzt wurden. Schalenbrenner brennen mit stark russender Flamme, erzeugen stark mit Schadstoffen belastete Abgase, sind nicht sehr betriebssicher und erfordern viel Unterhaltsarbeiten. Ein Ersatz von Schalenbrennern durch umweltfreundliche und betriebssichere Brenner ist daher ein altes aber bisher nicht erreichtes Ziel.

Es ist möglich, beim motorseitigen Ende des Mantels ein weiteres Lager anzuordnen und auf der motorfernen Seite des weiteren Lagers am Mantel einen Anschluss an die Druckseite der Brennstoffpumpe und auf der anderen Seite des weiteren Lagers einen Anschluss für die Saugseite der Brennstoffpumpe vorzusehen. Auf diese Weise wird etwaig durch das weitere Lager fliessendes Lecköl ständig abgesogen. Es ergeben sich somit keine Dichtungsprobleme.

Eine besonders einfache Ausführungsform der Erfindung ist dadurch gekennzeichnet, dass der Mantel zwei in Abstand voneinander angeordnete Lager zur Lagerung der Antriebswelle aufweist, zwischen welchen ein Raum angeordnet ist, dass zwischen den Lagern ein Anschluss für die Druckseite der Brennstoffpumpe vorgesehen ist und dass ein Durchlass vom genannten Raum zur Aussparung bei der Axiallagerfläche angeordnet ist. Dies ergibt eine äusserst einfache Konstruktion. Diese einfache Konstruktion eignet sich besonders für den Fall, dass mit geringen Drücken gearbeitet wird. Bei geringen Drücken ergeben sich kaum irgendwelche Dichtungsprobleme, so dass auf eine Konstruktion, bei der ein Anschluss für die Saugseite der Brennstoffpumpe vorgesehen ist, verzichtet werden kann.

Mit besonderem Vorteil ist die von der Heizungssteuerung steuerbare Einrichtung ein sogenannter Volustat. Darunter versteht man eine Einrichtung, welche gemäss einem Eingangssignal ein entsprechendes Fördervolumen liefert, das durch Widerstände in der Förderleitung praktisch nicht beeinflusst wird. Das Fördervolumen wird auch durch die Viskosität des Brennstoffs kaum beeinflusst. Bei der Verwendung eines Volustats ist es möglich, die Kraft, welche benötigt wird, um die beiden Axiallagerflächen auseinander oder zueinander zu bewegen, gering zu halten. Dies heisst mit anderen Worten, dass eine relativ weiche Feder mit einer flachen Federcharakteristik verwendet werden kann. Dies wiederum bedeutet, dass der Druck des flüssigen Brennstoffs im Mantel immer gering ist, so dass auch keine Dichtungsprobleme entstehen. Es müssen somit keine besonderen Vorkehrungen, z.B. Absaugung, getroffen werden, um eine gute Dichtung zu garantieren. Bei der Verwendung eines Volustats entstehen Drücke von etwa 0,3 bis 0,8 bar bei einem Brennstoffdurchsatz von 0,4 bis 2,5 kg pro Stunde.

Ein Ausführungsbeispiel der Erfindung wird nun unter Bezugnahme auf die Zeichnung beschrieben. Es zeigt:
Fig. eine Ansicht des Brenners,
Fig. 2 einen Schnitt durch den Brenner von Figur I,
Fig. 3 eine bevorzugte, vereinfachte Ausführungsform der leicht auswechselbaren Einheit 12 von Figur 2.

Der in der Zeichnung dargestellte Brenner besitzt einen Motor II, der dem Antrieb der Brennstoffpumpe 13, dem Lüfter 15 und der rotierbaren Vorrichtung 17 dient. Die rotierende Vorrichtung 17 stellt Teil einer leicht auswechselbaren Einheit 12 dar. Die rotierbare Vorrichtung 17 ist über die Antriebswelle 19 und die Kupplung 21 mit der in der Zeichnung nicht sichtbaren Motorwelle verbunden. Ein die Antriebswelle 19 umschliessender Mantel 23 dient als Brennstoffzufuhrorgan in einen Vergaserraum 25. Beim gezeigten Ausführungsbeispiel wird der Mantel 23 durch die Adapterhülse 27 und ein am vergaserseitigen Ende des Adapterrohrs eingesetztes Keramikrohr 29 gebildet. Das Keramikrohr ist durch die Schraube 31 fest mit der Adapterhülse verbunden und dient zugleich als Lager für die Antriebswelle 19. Statt aus den Teilen 27 und 29 könnte der Mantel 23 auch aus einem Stück Metall bestehen. Ein Keramiklager 29 hat aber den Vorteil, dass es sehr wärmebeständig ist und daher den hohen Temperaturen im Vergaserraum 25 widerstehen kann.

In der Nähe des motorseitigen Endes der Adapterhülse 27 ist ein weiteres Lager 33 für die Antriebswelle 19 angeordnet. Vor diesem Lager befindet sich eine Gleitringdichtung 35. In einem Abstand hinter dem Lager 33 ist eine Lippendichtung 37 angeordnet.

Von der Druckseite der Brennstoffpumpe 13 führt die Leitung 39 zu einem Anschluss 41, der zum Raum 43 zwischen den beiden Lagern 29 und 33 führt. Ein weiterer Anschluss 45 dient der Absaugung von etwaigem Lecköl aus dem Raum 47 zwischen dem Lager 33 und der Dichtung 37. Von dem Anschluss 45 führt die Leitung 49 zur Saugseite der Brennstoffpumpe 13.

Von besonderer Bedeutung ist nun, dass sowohl am Keramikrohr 29 als auch an der rotierbaren Vorrichtung 17 Axiallagerflächen 51 bzw. 53 vorgesehen sind, und dass Stellmittel vorhanden sind, um diese Axiallagerflächen 51, 53 auseinander oder zueinander zu bewegen, um entsprechend dem Wärmebedarf Brennstoff aus dem Mantel 23 in der Vergaserraum 25 einzulassen. Als Stellmittel dienen einerseits eine Aussparung 55 bei einer Axiallagerfläche 53 und andererseits eine Schraubenfeder 57 im Raum 43 zwischen Antriebswelle 19 und der Adapterhülse 27.Ein Ende der Schraubenfeder 57 liegt am Stellring 59 an, der mit einer Schraube 61 auf der Antriebswelle 19 befestigt ist. Das andere Ende der Schraubenfeder 57 liegt an einem Gleiterring 63 an, der an einer Stirnfläche des Lagers 29 anliegt. Die Schraubenfeder 65 dient zum Andrücken der Gleitringdichtung 35 an das Lager 33.

Die Schraubenfeder 57 wirkt auf den Stellring 59 und ist daher bestrebt, die Axiallagerfläche 53 gegen die Axiallagerfläche 51 zu drücken. Solange dieser Druck gross genug ist, kann kein Brennstoff in den Vergaserraum 25 fliessen. Ist aber der Oeldruck in der durch die Aussparung 55 gebildeten Kammer gross genug, so bewegt er die Vorrichtung 17 entgegen der Kraft der Feder 57 in axialer Richtung nach rechts, so dass die beiden Axiallagerflächen 51 und 53 auseinanderrücken und einen Spalt freigeben, durch den Brennstoff in den Vergaserraum 25 fliessen kann. Je höher der Druck in der Leitung 39 ist, desto mehr öffnet sich der Spalt und desto mehr Brennstoff fliesst in den Vergaserraum 25. Um diesen Fluss zu ermöglichen, erstrecktsich eine Nute 67 in axialer Richtung vom Raum 43 zur Aussparung 55 in der Vorrichtung 17. Da sich die Vorrichtung 17 im Betrieb dreht, werden durch die Zentrifugalkraft die Brennstofftröpfchen mit hoher Geschwindigkeit in radialer Richtung in der Vergaserraum 25 geschleudert. Das Zersprühen des Brennstoffs wird noch dadurch erleichtert, dass an der Peripherie der Axiallagerfläche 51 eine Sprühkante 69 vorgesehen ist.

Der Vergaserraum 25 weist im Bereich des Lagers 29 einen ringförmigen Lufteinlass 71 auf. Koaxial zu diesem Lufteinlass 71 befindet sich ein ringförmiger Rezirkulationseinlass 73, durch den heisse Brenngase von der Flamme her in die Vergaserkammer zurückströmen können. Beim Rezirkulationseinlass 73 ist an der Wandung des Vergasergehäuses 75 eine elektrische Heizung 77 angeordnet. Das Vergasergehäuse 75 wird durch ein ungefähr zylindrisches oder konisches Rohr gebildet. Die Innenseite dieses Rohrs 75 ist mit einem oberflächenvergrössernden Einsatz 79, z.B. einem Metallgewebe, versehen. Dadurch wird die Verdampfung des Brennstoffes erleichtert. Koaxial und in einem Abstand zum Vergaserraum ist ein Flammrohr 81 vorgesehen. Das Flammrohr 81 wird durch einen Ring 83 in einen vorderen Teil 85 und einen hinteren Teil 87 unterteilt. Im vorderen Teil 85, der das eigentliche Flammrohr bildet, befindet sich ein rohrförmiger Einsatz 89 aus wärmeisolierenden Keramikfasern.

Auf der Adapterhülse 27 ist mit den Schrauben 91 ein Support 93 befestigt, welcher die Zündelektrode 95 und die Luftblende 96 trägt. In der Luftblende 96 befindet sich der Lufteinlass 71. Zwischen der Luftblende 96 und dem mit dem Flammrohr 81 verbundenen Ring 83 befindet sich eine ringförmige wärmebeständige Dichtung 91'. Die rotierbare Vorrichtung 17 ist beim gezeigten Ausführungsbeispiel als ein mit Schaufeln 98 versehener Rotor ausgebildet. Die Schaufeln 98 reichen bis in die Nähe der Innenwandung des Vergasergehäuses 75. Sie bewirken eine gute Durchmischung von Brennstoff, Luft und rezirkuliertem Gas, wobei das durch die Schaufeln 98 verdichtete Gemisch durch eine ringförmige Oeffnung 99 zwischenvergasergehäuse 75 und Rotor 17 ausfliessen kann.

Der Rotor 17 ist mit einer Schraube 18 am Ende der Antriebswelle 19 befestigt. Das Ende des Rotors 17 wird durch eine Platte 20 abgedeckt.

Aus der Zeichnung ist ersichtlich, dass das Flammrohr 81 leicht durch Lösen von Schrauben 16 vom Lüftergehäuse 14 weggenommen werden kann. Für Servicearbeiten kann nach dem Lösen der Brennstoffleitungsanschlüsse 41, 45 und der Schraube 24 auch die Einheit 12 entfernt werden. Diese Einheit 12 umfasst im wesentlichen den Mantel 23 mit der ganzen Mechanik, dem Vergaser 25 und der Zündelektrode 95.

Es ist eine von der Heizungssteuerung 26 steuerbare Einrichtung 22 vorgesehen, um die Brennstoffzufuhr zu regeln. Die handelsüblichen Brennstoffpumpen weisen in der Regel Mittel, z.B. ein Druckreduzierventil, auf, mit welchen der gewünschte Pumpendruck manuell eingestellt werden kann. Anstelle der manuellen Einstellung ist beim Brenner gemäss dem vorliegenden Ausführungsbeispiel ein Stellorgan vorgesehen. Die steuerbare Einrichtung 22 besteht also bei diesem Ausführungsbeispiel aus einem Stellorgan und den genannten Mitteln zur Einstellung des Pumpendrucks. Die Einrichtung 22 ist durch die Heizungssteuerung 26 betätigbar. Im einfachsten Fall ist das Stellorgan ein Solenoid, mit welchem der Pumpendruck beispielsweise von 2 bar auf 4 bar entsprechend dem Wärmebedarf geändert wird. Der Brenner arbeitet dann als zweistufiger Brenner. Bei der Verwendung von zwei Solenoiden sind auch vier verschiedene Stufen möglich. Wird jedoch ein Stellmotor verwendet, so ist es möglich, den Pumpendruck stufenlos von beispielsweise 0,5 bis 5 bar zu regeln.

Beim Start wird zuerst durch die Heizungssteuerung 26 die elektrische Heizung 77 während etwa zwei Minuten eingeschaltet. Während dieser Zeit wird die Heizung 77 und der benachbarte Einsatz 79 auf ca. 550_{°} erhitzt. Nach Ablauf dieser Vorheizzeit erfolgt die eigentliche Startphase in üblicher Weise wie bei einem Zerstäuberbrenner. Der Druck des Brennstoffs in der Aussparung 55 verursacht eine Kraft, welche bestrebt ist, den Rotor 17 in axialer Richtung entgegen der Kraft der Schraubenfeder 57 nach rechts zu bewegen, so dass zwischen den Axiallagerflächen 51 und 53 ein Spalt geöffnet wird, durch den Brennstoff in den Vergaserraum 25 geschleudert wird. Beim Auftreffen der Öltröpfchen auf die heisse Oberfläche des Einsatzes 79 entsteht ein Öldampf, der durch den Rotor 17 mit der Verbrennungsluft vermischt wird. Beim Austritt des Gemischs aus dem Spalt 99 wird es durch die Elektrode 95 gezündet, wobei sofort eine blaue Flamme entsteht. Ein Teil der nun entstehenden Heissgase wird durch die Injektorwirkung der durch den Lufteinlass 71 eintretenden Luft angesaugt und fliesst durch den Raum zwischen Vergasergehäuse 75 und Einsatz 89 zum Rezirkulationseinlass 73 und durch diesen in den Vergaserraum. Diese heissen Verbrennungsgase sorgen von nun an für die für die Verdampfung notwendige Wärmezufuhr, so dass nach der Startphase die elektrische Heizung 77 völlig abgeschaltet werden kann. Da sich während des Betriebs sowohl der Rotor 17 als auch das Lager 29 erwärmt, wird das ÖI vor dem Versprühen aufgeheizt. Ein zusätzlicher Ölvorwärmer ist daher nicht nötig. Durch die zurückgeführten Verbrennungsgase erfolgt eine starke Aufheizung aller Vergaserteile, so dass dank der Anwesenheit von Sauerstoff eine kontinuierliche Selbstreinigung erfolgt.

Wie bereits vorher näher ausgeführt wurde, kann der Öldurchsatz entsprechend dem Heizbedarf in einzelnen Stufen oder stufenlos verändert werden. In der Abstellphase, wenn der Öldruck in der Leitung 39 fällt, bewirkt die Schraubenfeder 57 eine axiale Bewegung des Rotors 17 nach links, so dass die Axiallagerfläche 51 auf der Axiallagerfläche 53 wieder anliegt und kein Brennstoff mehr austreten kann. Dadurch wird ein Nachbrennen sicher verhindert.

Es ist noch zu beachten, dass etwaiges Lecköl aus dem Raum 47 über die Leitung 49 ständig abgesaugt wird. Sollte die Lippendichtung 37 defekt werden, so saugt die Pumpe 13 über das entstandene Leck Luft an, so dass der Brenner auf Störung geht.

Es ist bereits bei der Beschreibung von Figur 2 erwähnt worden, dass das Flammrohr 81 durch Lösen von Schrauben 16 vom Lüftergehäuse 14 leicht entfernt werden kann. Auch die Einheit 12 kann leicht entfernt werden. Figur 3 zeigt nun ein bevorzugtes Ausführungsbeispiel der Einheit 12. Sie ist konstruktiv wesentlich einfacher als die in Figur 2 gezeigte Einheit 12 und daher auch erheblich billiger in der Herstellung.

Bei der in Figur 3 gezeigten Einheit 12 wird die rotierbare Vorrichtung 17 wiederum über die Antriebswelle 19 und die Kupplung 21 vom Motor II (Figur I) des Brenners angetrieben. Ein die Antriebswelle 19 umschliessender Mantel 23 dient als Brennstoffzufuhrorgan in den Vergaserraum 25. Der Mantel 23 wird durch die Adapterhülse 27 und die Lager 29 und 33 gebildet. Die Lager 29 und 33 bestehen vorteilhaft aus einem geeigneten Lagermaterial, z.B. einem Sintermaterial. Es wäre auch möglich, den Mantel 23 aus einem einzigen Stück Metall zu bilden. Am Ende der Hülse 23 ist mittels eines Federrings 36 eine Lippendichtung 37 befestigt.

Wie schematisch angedeutet, ist ein Anschluss 41 vorgesehen, an welchen die Leitung 39 angeschlossen werden kann, welche der Brennstoffzufuhr dient.

Von besonderer Bedeutung ist wiederum, dass Axiallagerflächen 51 bzw. 53 vorgesehen sind, und dass Stellmittel vorhanden sind, um diese Axiallagerfläche 51, 53 auseinander oder zueinander zu bewegen, um Brennstoff aus dem Mantel 23 in den Vergaserraum 25 einzulassen. Als Stellmittel dienen einer seits eine Aussparung 55 bei einer Axiallagerfläche 51 und andererseits eine Schraubenfeder 57. Ein Ende der Schraubenfeder 57 liegt am Stellring 59 an, der mit einer Schraube 61 auf der Antriebswelle 19 befestigt ist. Das andere Ende der Schraubenfeder 57 liegt an einem Gleiterring 63 an, der an einer Stirnfläche des Lagers 33 anliegt.

Die Schraubenfeder 57 wirkt auf den mit der Antriebswelle 19 verbundenen Stellring 59 und ist daher bestrebt, die Axiallagerfläche 51 gegen die Axiallagerfläche 53 zu drücken. Solange dieser Druck gross genug ist, kann kein Brennstoff in den Vergaserraum 25 fliessen. Ist aber der Oeldruck in der durch die Aussparung 55 gebildeten Kammer gross genug, so bewegt er die Vorrichtung 17 entgegen der Kraft der Feder 57 in axialer Richtung nach rechts, so dass die beiden Axiallagerflächen 51 und 53 auseinanderrücken und einen Spalt freigeben, durch den Brennstoff in den Vergaserraum 25 fliessen kann. Je höher der Druck der Leitung 39 ist, desto mehr öffnet sich der Spalt und desto mehr Brennstoff fliesst in den Vergaserraum 25. Um diesen Fluss zu ermöglichen, erstreckt sich eine Nute 67 in axialer Richtung vom Raum 43 zur Aussparung 55. Da sich die Vorrichtung 17 im Betrieb dreht, werden durch die Zentrifugalkraft die Brennstofftröpfchen mit hoher Geschwindigkeit in radialer Richtung in den Vergaserraum 25 geschleudert. Das Versprühen des Brennstoffs wird noch dadurch erleichtert, dass am rotierenden Teil 70 eine Sprühkante 69 vorgesehen ist. Der rotierende Teil 70 ist mit der Schraube 18 zusammen mit der Vorrichtung 17 fest mit der Antriebswelle 19 verbunden.

Der Vergaserraum 25 weist im Bereich des Lagers 29 einen ringförmigen Lufteinlass 71 auf. Dieser Lufteinlass wird durch den konischen Teil 72 der Luftblende 96 gebildet.

Durch diese konische Ausgestaltung wird eine vorteilhafte Luftströmung in den Vergaserraum bewirkt, der die Rezirkulation der heissen Brenngase begünstigt. Koaxial zum Lufteinlass 71 befindet sich nämlich ein ringförmiger Rezirkulationseinlass 73, durch den die heissen Brenngase von der Flamme her in die Vergaserkammer 25 zurückströmen können. Beim Rezirkulationseinlass 73 ist an der Wandung des Vergasergehäuses 75 eine elektrische Heizung 77 angeordnet. Das Vergasergehäuse 75 wird durch ein ungefähr zylindrisches Rohr gebildet. Die Innenseite dieses Rohrs 75 ist mit einem Oberflächen vergrössernden Einsatz 79, z.B. einem Metallgewebe, versehen. Das die Einheit 12 umschliessende Flammrohr 81 ist in Figur 3 strichpunktiert angedeutet. In bezug auf das Flammrohr 81 wird auf die Beschreibung von Figur 2 verwiesen.

Auf der Adapterhülse 27 ist mit Schrauben 91 ein Support 93 befestigt, welcher die in Figur 3 nicht dargestellte Zündelektrode 95 (Figur 2) und die Luftblende 96 trägt.

Die rotierbare Vorrichtung 17 ist auch beim Ausführungsbeispiel von Figur 3 als ein mit Schaufeln 98 versehener Rotor ausgebildet.

Für das Ausführungsbeispiel mit der leicht auswechselbaren Einheit 12 von Figur 3 wird vorteilhaft als steuerbare Einrichtung 22 ein Volustat verwendet. Es handelt sich dabei um ein Gerät, das ein einem angelegten Steuersignal entsprechendes Fördervolumen liefert. Bei der Verwendung eines Volustats braucht die Feder 57 nur eine Schliessfunktion beim Abstellen des Brenners zu erfüllen. Die Feder 57 kann somit eine flache Federcharakteristik aufweisen und relativ weich sein. Infolgedessen herrschen im Mantel 23 nur geringe Drücke. Sie reichen bei einem Kleinbrenner von etwa 0,2 bis etwa 0,6 bar entsprechend einem Brennstoffdurchsatz von 0,4 bis 2,5 kg pro Stunde. Bei diesen Drücken reicht die Dichtung 37 grundsätzlich aus, so dass auf weitere Dichtungsmassnahmen, wie sie beim Ausführungsbeispiel von Figur 2 vorgesehen sind, in der Regel verzichtet werden kann. Es ist aber dem Fachmann ersichtlich, dass ein Volustat 22 auch in Kombination mit einer Einheit 12 gemäss Figur 2 verwendet werden könnte.

Versuche haben ergeben, dass beim erfindungsgemässen Brenner etwa 50 Prozent weniger Stickoxide erzeugt werden als bei einem normalen Zerstäuberbrenner. Es wird vermutet, dass dies darauf zurückzuführen ist, dass die Verbrennung nicht wie bei einem Zerstäuberbrenner auf einen relativ kleinen Raum begrenzt ist, sondern sich über einen relativ grossen Raum erstreckt, so dass eine relativ niedrige Flammentemperatur entsteht.

## Patentansprüche

I. Brenner mit einem Motor (II) zum Antrieb eines Lüfters (15) und/oder einer Brennstoffpumpe (13), mit einem durch ein Gehäuse (75) gebildeten Vergaserraum (25), welcher mindestens eine beheizbare Wand aufweist, mit einer im Vergaserraum (25) angeordneten rotierbaren Vorrichtung (17), deren Antriebswelle (19) mit dem Motor (11) gekuppelt ist, und mit einem die Antriebswelle (19) umschliessenden Mantel (23), welcher als Brennstoffzufuhrorgan in den Vergaserraum (25) dient, dadurch gekennzeichnet, dass das vergaserseitige Ende des Mantels (23) eine erste Axiallagerfläche (51) aufweist, dass die rotierbare Vorrichtung (17) eine zweite Axiallagerfläche (53) aufweist, und dass Stellmittel (55, 57) vorgesehen sind, um die beiden Axiallagerflächen (51, 53) auseinander oder zueinander zu bewegen, um entsprechend dem Wärmebedarf Brennstoff in den Vergaserraum (25) einzulassen oder die Brennstoffzufuhr abzustellen.

2. Brenner nach Anspruch I, dadurch gekennzeichnet, dass die Stellmittel eine hydraulische Vorrichtung (55) und eine Feder (57) aufweisen.

3. Brenner nach Anspruch 2, dadurch gekennzeichnet, dass die hydraulische Vorrichtung durch eine Aussparung (55) bei einer Axiallagerfläche (53) gebildet wird.

4. Brenner nach Anspruch 2 oder 3, dadurch gekennzeichnet, dass die Feder (57) eine in einem Raum (43) zwischen Antriebswelle (19) und Mantel (23) angeordnete Schraubenfeder ist, die mit einem Ende an einem Flansch oder Stellring (59) der Antriebswelle (19) und mit dem anderen Ende an einem Gleitring (63) anliegt, der seinerseits an einem Absatz des Mantels (23) anliegt.

5. Brenner nach einem der Ansprüche 1 bis 4, dadurch gekennzeichnet, dass an der Peripherie einer Axiallagerfläche (51, 53) eine Sprühkante (69) ausgebildet ist.

6. Brenner nach einem der Ansprüche 1 bis 5, dadurch gekennzeichnet, dass das vergaserseitige Ende des Mantels (23) durch ein Keramikrohr (29) gebildet wird.

7. Brenner nach Anspruch 6, dadurch gekennzeichnet, dass das Keramikrohr (29) zugleich als Lager für die Antriebswelle (19) der rotierbaren Vorrichtung (17) ausgebildet ist.

8. Brenner nach einem der Ansprüche 1 bis 7, dadurch gekennzeichnet, dass der Vergaserraum (25) im Bereich des die Antriebswelle (19) umschliessenden Mantels (23) einen Lufteinlass (71) aufweist.

9. Brenner nach Anspruch 8, dadurch gekennzeichnet, dass der Vergaserraum (25) einen Rezirkulationsgaseinlass (73) aufweist.

10. Brenner nach Anspruch 9, dadurch gekennzeichnet, dass Lufteinlass (71) und Rezirkulationsgaseinlass (73) koaxial zueinander angeordnet sind.

11. Brenner nach Anspruch 10, dadurch gekennzeichnet, dass der Rezirkulationsgaseinlass (73) an der Peripherie des Lufteinlasses (71) angeordnet ist.

12. Brenner nach einem der Ansprüche 9 bis II, dadurch gekennzeichnet, dass beim Rezirkulationsgaseinlass (73) an der Wandung des Vergasergehäuses (75) eine elektrische Heizung (77) angeordnet ist.

13. Brenner nach einem der Ansprüche 1 bis 12, dadurch gekennzeichnet, dass das Vergasergehäuse (75) durch ein ungefähr zylindrisches oder konisches Rohr gebildet wird.

14. Brenner nach Anspruch 13, dadurch gekennzeichnet, dass die Innenseite des Rohrs (75) mit einem oberflächenvergrössernden Einsatz, z.B. einem Metallgewebe (79), versehen ist.

15. Brenner nach einem der Ansprüche I bis 14, dadurch gekennzeichnet, dass die rotierbare Vorrichtung (17) ein mit Schaufeln (98) versehener Rotor ist, dessen Schaufeln (98) bis in die Nähe der Innenwandung des Rohrs (75) reichen.

16. Brenner nach Anspruch 15, dadurch gekennzeichnet, dass zwischen dem Rotorende und dem Vergasergehäuse (75) ein Spalt (99) zum Auslass des Gas/Luftgemisches vorgesehen ist.

17. Brenner nach einem der Ansprüche bis 16, dadurch gekennzeichnet, dass koaxial und in einem Abstand zum Vergaserraum (25) ein Flammrohr (81) angeordnet ist.

18. Brenner nach einem der Ansprüche I bis 17, dadurch gekennzeichnet, dass eine von einer Heizungssteuerung (26) steuerbare Einrichtung (22) zur Steuerung der Brennstoffzufuhr vorgesehen ist.

19. Brenner nach einem der Ansprüche 7 bis 18, dadurch gekennzeichnet, dass in der Nähe des motorseitigen Endes des Mantels (23) ein weiteres Lager (33) angeordnet ist, und dass auf der motorfernen Seite des weiteren Lagers (33) am Mantel (23) ein Anschluss (41) für die Druckseite der Brennstoffpumpe (13) und auf der anderen Seite des weiteren Lagers (33) ein Anschluss (45) für die Saugseite der Brennstoffpumpe (13) vorgesehen ist.

20. Brenner nach einem der Ansprüche bis 5, dadurch gekennzeichnet, dass der Mantel (23) zwei in Abstand voneinander angeordnete Lager (29, 33) zur Lagerung der Antriebswelle (19) aufweist, zwischen welchen Lagern (29, 33) ein Raum (43') angeordnet ist, welcher als Brennstoffleitung dient, dass zwischen den Lagern (29, 33) ein Anschluss (41) für die Brennstoffzufuhr vorgesehen ist und dass ein Durchlass (67) vom genannten Raum (43') zur Aussparung (55) bei der Axiallagerfläche (53) angeordnet ist.

21. Brenner nach einem der Ansprüche 8 bis 20, dadurch gekennzeichnet, dass der Lufteinlass (71) einen konischen Teil (72) aufweist.

## Claims

1. A burner comprising a motor (11) to drive a fan (15) and/or a fuel pump (13); a gasification chamber (25) formed by a housing (75), said gasification chamber (25) being provided with at least one heatable wall; rotatable means (17) located in the gasification chamber (25), said rotatable means (17) having a drive shaft (19) coupled to the motor (11); and a sleeve (23) enclosing the drive shaft (19) and serving as fuel supply means into the gasification chamber (25); characterized in that a first axial bearing surface (51) is provided by the end of the sleeve (23) located proximate to the gasification chamber (25), that the rotatable means (17) provide a second axial bearing surface (53), and that actuating means (55, 57) are provided to move the two axial bearing surfaces (51, 53) apart from each other or toward each other to supply fuel into the gasification chamber (25) according to the heating requirements, or to stop fuel supply.

2. The burner according to claim 1, characterized in that the actuating means comprise hydraulic means (55) and a spring (75).

3. The burner according to claim 2, characterized in that the hydraulic means are formed by a recess (55) adjacent to the axial bearing surface (53).

4. The burner according to claim 2 or 3, characterized in that the spring (57) is a helical spring located in a space (43) between the drive shaft (19) and the sleeve (23), said helical spring resting with one end at a flange or setting ring (59) of the drive shaft (19) and with the other end at a slip ring (63) which itself rests on a shoulder of the sleeve (23).

5. The burner according to one of the claims 1 to 4, characterized in that at the periphery of an axial bearing surface (51; 53) a spray rim (69) is located.

6. The burner according to one of the claims 1 to 5, characterized in that the end of the sleeve located proximate to the gasification chamber (25) is formed by a ceramic tube (29).

7. The burner according to claim 6, characterized in that the ceramic tube (29) is also a bearing for the drive shaft (19) of the rotatable means (17).

8. The burner according to one of the claims 1 to 7, characterized in that in the region of the sleeve (23) enclosing in the drive shaft (19) the gasification chamber (25) comprises an air inlet (71).

9. The burner according to claim 8, characterized in that the gasification chamber (25) comprises a recirculation gas inlet (73).

10. The burner according to claim 9, characterized in that the air inlet (71) and the recirculation gas inlet (73) are arranged coaxially.

11. The burner according to claim 10, characterized in that the recirculation gas inlet (73) is located at the periphery of the air inlet (71).

12. The burner according to one of the claims 1 to 11, characterized in that, proximate to the recirculation gas inlet (73) an electric heater (77) is located on the wall of the housing of the gasification chamber (25).

13. The burner according to one of the claims 1 to 12, characterized in that the housing (75) is formed by a substantially cylindrical or conical tube.

14. The burner according to claim 13, characterized in that the inner surface of the tube (75) is provided with a surface increasing insert, e.g. a metal gauze (79).

15. The burner according to one of the claims 1 to 14, characterized in that the rotatable means (17) are provided by a rotor having blades extending close to the inner surface of the tube (75).

16. The burner according to claim 15, characterized in that between the end of the rotor and the housing (75) a slot (99) is provided as an outlet for the gas/air mixture.

17. The burner according to one of the claims 1 to 16, characterized in that a flame tube (81) is located coaxially to and at a distance to the gasification chamber (25).

18. The burner according to one of the claims 1 to 17, characterized in that a control device (22) controllable by the heating control (24) to control the supply of fuel is provided.

19. The burner according to one of the claims 7 to 18, characterized in that near the end of the sleeve (23) located near the motor, a further bearing (33) is located, and that on the side of the further bearing (33) distant from the motor a connector for the pressure side of the fuel pump (13) is located on the sleeve (23) and that on the other side of said further bearing (33) a connector (45) is provided for the suction side of the fuel pump (13).

20. The burner according to one of the claims 1 to 5, characterized in that the sleeve (23) comprises two bearings (29, 33) spaced from each other for support the drive shaft (19), a space (43') being provided between the bearings (29, 33), said space (43') serving as fuel duct; in that a connector (41) for the fuel supply is provided, and in that a duct (67) from said space (43') to the recess (55) in the axial bearing surface (53) is provided.

21. The burner according to one of the claims 8 to 20, characterized in that the air inlet has a conical section (72).

22. The burner according to one of the claims 18 to 21, characterized in that control device (22) controlled by the heating control (26) is a volustat.

## Revendications

1. Brûleur, comportant un moteur (11) pour l'entrai- nement d'un ventilateur (15) et/ou d'une pompe à combustible (13), une chambre de gazéification (25) qui est formée par un carter (75) et qui présente au moins une paroi chauffable, un dispositif rotatif (17) qui est disposé dans la chambre de gazéification (35) et dont l'arbre d'entraînement (19) est accouplé au moteur (11), et une enveloppe (23) qui entoure l'arbre d'entraînement (19) et qui sert d'organe d'amenée de combustible dans la chambre de gazéification (25), caractérisé en ce que l'extrémité de l'enveloppe (23) du côté gazéification présente une première surface de palier axial (51), en ce que le dispositif rotatif (17) présente une seconde surface de palier axial (53), et en ce qu'il est prévu des moyens de réglage (55, 57) pour déplacer les deux surfaces de palier axial (55, 57) dans le sens de leur écartement et de leur rapprochement, afin d'injecter du combustible dans la chambre de gazéification (25) en fonction des besoins en chaleur ou de couper l'alimentation en combustible.

2. Brûleur selon la revendication 1, caractérisé en ce que les moyens de réglage comprennent un dispositif hydraulique (55) et un ressort (57).

3. Brûleur selon la revendication 2, caractérisé en ce que le dispositif hydraulique est constitué par un évidement (55) dans l'une des surfaces de palier axial (53).

4. Brûleur selon la revendication 2 ou 3, caractérisé en ce que le ressort (57) est un ressort hélicoïdal disposé dans un espace (43) entre l'arbre d'entraînement (19) et l'enveloppe (23), ressort qui s'applique, par l'une de ses extrémités, sur un collet ou bague de butée (59) de l'arbre d'entraînement (19) et, par son autre extrémité, sur un anneau de glissement (63) qui s'applique à son tour sur un gradin de l'enveloppe (23).

5. Brûleur selon l'une quelconque des revendications 1 à 4, caractérisé en ce qu'une arête de pulvérisation (69) est formée à la périphérie de l'une des surfaces de palier axial (51, 53).

6. Brûleur selon l'une quelconque des revendications 1 à 5, caractérisé en ce que l'extrémité de l'enveloppe (23) du côté gazéificateur est constituée par un tube en céramique (39).

7. Brûleur selon la revendication 6, caractérisé en ce que le tube en céramique (39) est réalisé en même temps sous forme de palier pour l'arbre d'entraînement (19) du dispositif rotatif (17).

8. Brûleur selon l'une quelconque des revendications 1 à 7, caractérisé en ce que la chambre de gazéification (25) présente une admission d'air (71) dans la région de l'enveloppe (23) qui entoure l'arbre d'entraînement (19).

9. Brûleur selon la revendication 8, caractérisé en ce que la chambre de gazéification (35) présente une admission de gaz de recirculation (73).

10. Brûleur selon la revendication 9, caractérisé en ce que l'admission d'air (71) et l'admission de gaz de recirculation (73) sont disposées coaxialement l'une par rapport à l'autre.

11. Brûleur selon la revendication 10, caractérisé en ce que l'admission de gaz de recirculation (73) est disposée à la périphérie de l'admission d'air (71).

12. Brûleur selon l'une quelconque des revendications 9 à 11, caractérisé en ce qu'un dispositif de chauffage électrique (77) est disposé près de l'admission de gaz de recirculation (73) sur la paroi du carter du gazéificateur (75).

13. Brûleur selon l'une quelconque des revendications 1 à 12, caractérisé en ce que le carter du gazéificateur (75) est constitué par un tube approximativement cylindrique ou conique.

14. Brûleur selon la revendication 13, caractérisé en ce que le côté intérieur du tube (75) est muni d'une garniture qui en augmente la surface, par exemple d'un tissu métallique (79).

15. Brûleur selon l'une quelconque des revendications 1 à 14, caractérisé en ce que le dispositif rotatif (17) est un rotor muni d'ailettes (98), dont les ailettes (98) s'étendent jusqu'à proximité de la paroi intérieure du tube (75).

16. Brûleur selon la revendication 15, caractérisé en ce qu'une fente (99) pour l'échappement du mélange gaz/air est ménagée entre l'extrémité du rotor et le carter du gazéificateur (75).

17. Brûleur selon l'une quelconque des revendications 1 à 16, caractérisé en ce qu'un tube de flammes (81) est disposé coaxialement et à distance de la chambre de gazéification (25).

18. Brûleur selon l'une quelconque des revendications 1 à 17, caractérisé en ce qu'un dispositif (22) commandable par une commande automatique de chauffage (26) est prévu pour la commande de l'alimentation en combustible.

19. Brûleur selon l'une quelconque des revendications 7 à 18, caractérisé en ce qu'un autre palier (33) est disposé à proximité de l'extrémité de l'enveloppe (23) du côté moteur, et en ce qu'il est prévu sur l'enveloppe (23), du côté de l'autre palier (33) éloigné du moteur, un raccord (41) pour le côté refoulement de la pompe de combustible (13) et, de l'autre côté de l'autre palier (33), un raccord (45) pour le côté aspiration de la pompe de combustible (13).

20. Brûleur selon l'une quelconque des revendications 1 à 5, caractérisé en ce que l'enveloppe (23) présente deux paliers (29, 33) disposés à distance l'un de l'autre pour le montage de l'arbre d'entraînement (19), paliers (29, 33) entre lesquels est formé un espace (43') qui sert de conduit de combustible, en ce qu'un raccord (41) pour l'arrivée de combustible est prévu entre les paliers (29, 33), et en ce qu'un passage (67) est formé entre ledit espace (43') et l'évidement (55) dans la surface de palier axial (53).

21. Brûleur selon l'une quelconque des revendications 8 à 20, caractérisé en ce que l'admission d'air (71) présente une partie conique (72).

22. Brûleur selon l'une quelconque des revendications 18 à 21, caractérisé en ce que le dispositif commandable par une commande automatique de chauffage est un volustat.
